# EUROPÄISCHE PATENTSCHRIFT

(11) **EP 0 383 111 B1**
(45) Veröffentlichungstag und Bekanntmachung des Hinweises auf die Patenterteilung: **15.09.1993**
(21) Anmeldenummer: 90102075.0
(22) Anmeldetag: 02.02.1990
(51) Int. Cl.: B21J 13/14

(54) **Antrieb für einen in einem Stöbel einer mechanischen Umformpresse verschieblich gelagerten, patrizenseitigen Auswerfer**
Drive for a punch-sided ejector slidably mounted in a ram of a mechanical forming press
Entraînement pour éjecteur situé du côté du poinçon et coulissant dans le coulisseau d'une presse mécanique

(30) Priorität: 14.02.1989 DE 3904278
(43) Veröffentlichungstag der Anmeldung: 22.08.1990
(73) Patentinhaber: L. SCHULER GmbH, D-73012 Göppingen (DE)
(72) Erfinder: Riedisser, Günter, D-7332 Eislingen (DE); Braun, Rainer, D-7320 Göppingen (DE)

(56) Entgegenhaltungen:
- DE-B- 1 059 268
- SU-A- 799 877
- US-A- 4 044 619
- US-A- 4 145 784

## Beschreibung

Die Erfindung bezieht sich auf einen Antrieb für einen in einem Stößel einer mechanischen Umformpresse verschieblich gelagerten, patrizenseitigen Auswerfer mit einem in dem Stößel schwenkbar gelagerten Winkelhebel, dessen einer Schenkel auf das von der Patrize abgewandte Ende des Auswerfers wirkt und dessen anderer Schenkel von einer taktweise angetriebenen Steuerkurve beaufschlagt und an dieser in Anlage gehalten ist, wobei die Steuerkurve an einem Steuerkurvensträger vorgesehen ist, der in gestellfesten Lagern beweglich gelagert ist.

Hierbei ist unter einem patrizenseitigen Auswerfer wahlweise ein stiftförmiger, die Patrize durchdringender Auswerfer, siehe z.B. DE 28 27 561 A1, oder ein aus mindestens einem parallel zu der Patrize außerhalb derselben geführten Stift und ggf. einer die Patrize umgebenden Auswerferhülse bestehender Auswerfer für etwa hülsenförmige oder mit einer zentralen Ausnehmung versehene Werkstücke, siehe z. B. DE 925 566 C3, zu verstehen.

Im übrigen kann bei solchen Antrieben der andere Schenkel des Winkelhebels an der diesen taktweise antreibenden Steuerkurve kraft- oder formschlüssig in Anlage gehalten sein. Dies kann beispielsweise durch Federwirkung oder mittels Ausbildung der Steuerkurve an einer Gleichdick-Kurvenscheibe, siehe z.B. DE 21 02 571 A1, oder durch rinnenförmige Ausführung der Steuerkurve mit beiderseitiger Begrenzung verwirklicht sein.

Antriebe der eingangs genannten Art sind in zahlreichen Ausführungsformen bekannt.

Manche dieser bekannten Antriebe weisen vielgliedrige Übertragungsgetriebe im Antrieb der Steuerkurve und/oder der Bewegungsübertragung auf den Winkelhebel auf, siehe z.B. DE 24 50 631 B2, DE 28 27 561 A1, DE 17 50 033 B2. Die Vielteiligkeit dieser Ausführungen verursacht hohe Herstellungs- und Wartungskosten.

Bei anderen bekannten Antrieben ist der Antrieb der Steuerkurve von dem dem Antrieb des Stößels dienenden Pleuel abgeleitet, siehe z.B. DE 16 27 977 B2, DE 28 12 695 C3. Eine freizügige Einstellbarkeit der Bewegung des Auswerfers in Bezug auf die Bewegung des Stößels ist mit solchen Ausführungen nicht realisierbar.

Bei einem weiteren bekannten Antrieb erfolgt der Antrieb der im Stößel gelagerten Steuerkurve über eine Profilkeilwellenverbindung, die Längenänderungen im Ausmaß des Stößelhubes taktweise aufnehmen muß, siehe DE 21 35 405 B2. Eine solche Ausführung ist kostspielig und wenig wartungsfreundlich.

Bei einem anderen bekannten Antrieb nur eine angetriebene Bewegung der Steuerkurve in Querrichtung zur Bewegungsrichtung des Stößels vorgesehen, so daß keine freizügige Einstellbarkeit der Bewegung des Auswerfers im Verhältnis zur Bewegung des Stößels erzielbar ist, siehe DE 34 37 282 A1.

Schließlich ist aus der SU-A 799 877 ein Antrieb für einen in einem Stößel einer mechanischen Umformpresse verschieblich gelagerten patrizenseitigen Auswerfer bekannt, wobei in dem Stößel ein Winkelhebel schwenkbar gelagert ist, dessen dem Auswerfer in der Patrize abgewandter zweiter Schenkel von einer taktweise angetriebenen Steuerkurve beaufschlagt wird, die in einem Steuerkurventräger und mit diesem in gestellseitigen Lager beweglich gelagert ist.

Von diesem Stand der Technik ausgehend besteht die der Erfindung zugrundeliegende Aufgabe darin, unter Vermeidung der angeführten Nachteile eine freizügige Einstellbarkeit der Bewegungscharakteristik des Auswerfers in möglichst einfacher Ausführung des Antriebes mit wenig Bauteilen und geringer Störanfälligkeit zu ermöglichen, und zwar mit Mitteln, die eine Anschaulichkeit der gewählten Einstellung ergeben.

Diese Aufgabe ist bei einem Antrieb der eingangs genannten Art dadurch gelöst, daß der Steuerkurventräger als Steuerschlitten und dessen bewegliche Lagerung als parallel zu der Bewegungsrichtung des Stößels verlaufende, gestellfeste, geradlinige Führung ausgebildet ist, und daß an dem Steuerschlitten in einem Lager ein Steuerpleuel angreift, der anderenends exzentrisch auf einer auch dem Antrieb des Stößels dienenden Welle gelagert ist.

Mit den genannten Merkmalen ist die angeführte Aufgabe gelöst, womit sich die angestrebten Vorteile ergeben. Außerdem werden damit die vorteilhaften weiteren Ausgestaltungen ermöglicht, die Gegenstand der Patentansprüche 2 bis 7 sind. Hierbei hat die raumsparende Bauweise des Antriebes besondere Bedeutung bei dessen Mehrfach-Anwendung bei einer Mehrstufen-Umformpresse.

Die Erfindung ist sowohl bei Umformpressen mit vertikaler Wirkungsrichtung des Stößels als auch bei solchen mit horizontaler Wirkungsrichtung des Stößels anwendbar.

Bei einer Mehrstufen-Umformpresse ist allerdings bereits ein Antrieb für die matrizenseitigen Auswerfer bekannt, siehe DE 10 59 268 C3, bei dem ein Steuerschlitten in einer gestellfesten Führung parallel zu der Bewegungsrichtung des Stößels verschieblich und von einem auf der Hauptantriebswelle der Presse gelagerten Exzenter mittels eines Steuerpleuels angetrieben ist. Dort sind in dem für den Antrieb der Auswerfer in allen Matrizen dienenden, gemeinsamen Steuerschlitten auswechselbare Steuerkurven für den Antrieb jedes Auswerfers über gestellfest gelagerte Winkelhebel vorgesehen. Hierbei handelt es sich jedoch um matrizenseitige Auswerfer, für deren Antrieb eine Übertragung von Bewegungen auf in dem Stößel gelagerte Winkelhebel nicht erforderlich ist.

In der Beschreibung ist ein Ausführungsbeispiel eines erfindungsgemäßen Antriebes an einer einstufigen Umformpresse dargestellt, und zwar zeigt
- Fig. 1: einen lotrechten Mittelschnitt durch die Umformpresse in der deren Hauptantriebswelle zeigenden Ebene,
- Fig. 2: einen Schnitt entlang der Linie II-II in Fig. 1,
- Fig. 3: einen Schnitt entlang der Linie III-III in Fig. 1.

In einem Gestell 1 der Umformpresse ist deren Hauptantriebswelle 2 gelagert, die von einem - nicht dargestellten - Motor über ein Zahnrad 3 antreibbar ist. Die Hauptantriebswelle 2 weist eine Exzentrizität 4 auf, auf der ein Antriebspleuel 5 gelagert ist, der anderenends an einem Stößel 6 angelenkt ist, der in dem Gestell 1 lotrecht beweglich geführt ist. Die Hauptantriebswelle 2 ist ferner mit einer exzentrischen Kurbel 7 versehen, auf der ein Steuerpleuel 8 gelagert ist, der anderenends an einem an dem Gestell 1 lotrecht verschieblich geführten Steuerschlitten 9 angelenkt ist.

An dem Gestell 1 ist in dessen unterem Teil eine tischartige Aufspannfläche 10 für eine darauf aufgespannte Matrize 11 ausgebildet. Mit der Matrize 11 wirkt eine an einer Stößelsohle 12 des Stößels 6 befestigte Patrize 13 zusammen. In der Matrize 11 ist ein diese durchdringender, stiftförmiger Auswerfer 14 vorgesehen, der von einem - nicht dargestellten - Antrieb für denselben beaufschlagbar ist. In der Patrize 13 ist ebenfalls ein diese durchdringender, stiftförmiger Auswerfer 15 beweglich geführt.

Auf dem von der Gravur der Patrize 13 abgewandten Ende des Auswerfers 15 liegt ein in dem Stößel 6 verschieblich geführter Steuerstift 16, auf dessen von dem Auswerfer 15 abgewandtes Ende ein Schenkel 17 eines Winkelhebels 18 wirkt. Der Winkelhebel 18 ist auf einem Bolzen 19 in dem Stößel 6 schwenkbar gelagert. Der andere Schenkel 20 des Winkelhebels 18 trägt eine drehbare Rolle 21 und steht unter der Wirkung einer anderenends an dem Stößel 6 abgestützten Druckfeder 22, die die Rolle 21 in Anlage an einer Steuerkurve 23 hält.

Die Steuerkurve 23 ist teilweise an einem austauschbaren Bauteil 24 gebildet, das an dem Steuerschlitten 9 lösbar befestigt ist. In dem Bauteil 24 ist ein Schieber 25 unter einem spitzen Winkel zu der Bewegungsrichtung des Steuerschlittens 9 verschieblich und feststellbar gelagert. Eine Fläche an dem Schieber 25 bildet einen weiteren Teil der Steuerkurve 23. Das Verschieben und Feststellen des Schiebers 25 in dem Bauteil 24 erfolgt durch eine in den Schieber 25 einschraubbare und in dem Bauteil 24 drehbar, aber in Längsrichtung unverschiebbar gelagerte Schraube 26, die zum Betätigen einen Vierkant 27 aufweist.

Die Länge der Steuerkurve 23, sowie die Winkellage und die Größe der Exzentrizitäten 4, (Kurbel) 7 sind derart bemessen, daß die Rolle 21 ständig in Anlage an der Steuerkurve 23 bleibt. Durch Wahl der Form und Verstellung der Steuerkurve 23 kann sowohl die Lage des Hubes des Auswerfers 15 im Verhältnis zu dem Hub des Stößels 6 als auch die Größe des Hubes des Auswerfers 15 verändert werden. Das Verstellen des Schiebers 25 allein bewirkt nur eine Veränderung der Größe des Hubes des Auswerfers 15; in ganz zurückgezogener Stellung des Schiebers 25 ist der Hub des Auswerfers 15 ein Minimum.

## Patentansprüche

1. Antrieb für einen in einem Stößel (6) einer mechanischen Umformpresse verschieblich gelagerten, patrizenseitigen Auswerfer (15, 16) mit einem in dem Stößel (6) schwenkbar gelagerten Winkelhebel (18), dessen einer Schenkel (17) auf das von der Patrize (13) abgewandte Ende des Auswerfers (15, 16) wirkt und dessen anderer Schenkel (20) von einer taktweise angetriebenen Steuerkurve (23) beaufschlagt und an dieser in Anlage gehalten ist, wobei die Steuerkurve (23) an einem Steuerkurventräger (9) vorgesehen ist, der in gestellfesten Lagern beweglich gelagert ist, **dadurch gekennzeichnet**, daß der Steuerkurventräger als Steuerschlitten (9) und dessen bewegliche Lagerung als parallel zu der Bewegungsrichtung des Stößels (6) verlaufende, gestellfeste, geradlinige Führung ausgebildet ist, und daß an dem Steuerschlitten (9) in einem Lager ein Steuerpleuel (8) angreift, der anderenends exzentrisch auf einer auch dem Antrieb des Stößels (6) dienenden Welle (4, 7) gelagert ist.

2. Antrieb nach Anspruch 1, **dadurch gekennzeichnet**, daß die Steuerkurve (23) als austauschbares Bauteil (24) an dem Steuerschlitten (9) befestigt ist.

3. Antrieb nach Anspruch 1 oder 2, **dadurch gekennzeichnet**, daß die Steuerkurve (23) verstellbar an dem Steuerschlitten (24) gelagert ist.

4. Antrieb nach Anspruch 3, **dadurch gekennzeichnet**, daß die Verstellbarkeit der Steuerkurve (23) durch eine winkelig zu der gestellfesten Führung angeordnete Geradführung (24) an dem Steuerschlitten (9) und lösbare Feststellmittel (26) verwirklicht ist.

5. Antrieb nach Anspruch 3, **dadurch gekennzeichnet**, daß die Verstellbarkeit der Steuerkurve (23) durch ein Lenkerparallelogramm an dem Steuerschlitten (24) und lösbare Feststellmittel (26) verwirklicht ist.

6. Antrieb nach Anspruch 3, **dadurch gekennzeichnet**, daß die Verstellbarkeit der Steuerkurve (23) durch eine Paarung zweier aneinander anliegender Keilflächen, deren eine an dem die Steuerkurve (23) aufweisenden Bauteil (24) und deren andere an dem Steuerschlitten (9) vorgesehen ist, und lösbare Feststellmittel (26) verwirklicht ist.

7. Mehrfach-Anwendung eines Antriebes nach mindestens einem der Ansprüche 1 bis 6 bei einer Mehrstufen-Umformpresse, **dadurch gekennzeichnet**, daß in einer der Stufenzahl gleichen Anzahl Winkelhebel (18) auf einer gemeinsamen Achse (19) gelagert und Steuerkurven (23) an einem gemeinsamen Steuerschlitten (9) vorgesehen sind.

## Claims

1. Drive for a punch-side ejector (15, 16) which is displaceably mounted in a ram (6) of a mechanical forming press and has an angle lever (18) which is pivotably mounted in the ram (6) and whose one limb (17) acts on the end of the ejector (15, 16) averted from the punch (13) and whose other limb (20) is acted upon by a cyclically driven control cam (23) and is held bearing against the latter, the control cam (23) being provided on a control cam carrier (9) which is movably mounted in bearings fixed to the frame, characterised in that the control cam support is constructed as a control carriage (9) and the moveable bearing thereof is constructed as a rectilinear guide, fixed to the frame and extending parallel to the direction of movement of the ram (6), and in that acting on the control carriage (9) in a bearing is a control connecting rod (8) which is mounted at the other end eccentrically on a shaft (4, 7) also serving the drive of the ram (6).

2. Drive according to Claim 1, characterised in that the control cam (23) is mounted on the control carriage (9) as an interchangeable component (24).

3. Drive according to Claim 1 or 2, characterised in that the control cam (23) is mounted adjustably on the control carriage (24).

4. Drive according to Claim 3, characterised in that the adjustability of the control cam (23) is realised by a slide guide (24), arranged at an angle to the guide fixed to the frame, on the control carriage (9), and by detachable fixing means (26).

5. Drive according to Claim 3, characterised in that the adjustability of the control cam (23) is realised by a guide parallelogram on the control carriage (24) and by detachable fixing means (26).

6. Drive according to Claim 3, characterised in that the adjustability of the control cam (23) is realised by a mating pair of two wedge surfaces which bear against one another, of which one is provided on the component (24) having the control cam (23) and of which the other is provided on the control carriage (9), and by detachable fixing means (26).

7. Multiple application of a drive according to at least one of Claims 1 to 6 in a multistage forming press, characterised in that in a number equal to the number of stages angle levers (18) are mounted on a common shaft (19) and control cams (23) are provided on a common control carriage (9).

## Revendications

1. Entraînement pour un éjecteur (15, 16) situé du côté du poinçon et coulissant dans le coulisseau (6) d'une presse mécanique de formage, comportant un levier coudé (18) monté de manière pivotante dans le coulisseau (6), où un premier bras (17) du levier agit sur l'extrémité de l'éjecteur (15, 16) située à l'opposé du poinçon (13) et l'autre bras (20) du levier est attaqué par une came de commande (23) entraînée en cadence et est maintenu en appui contre celle-ci, ladite came (23) étant prévue sur un porte-came (9) qui est mobile dans des paliers fixes, **caractérisé** en ce que le porte-came est un chariot de commande (9) dont le montage mobile sur paliers est formé par un guidage rectiligne fixe sur le bâti, orienté parallèlement à la direction du coulisseau (6), et en ce que le chariot de commande (9) est attaqué sur un palier par une bielle de commande (8) dont l'autre extrémité est montée par un palier excentrique sur un arbre (4, 7) servant aussi à entraîner le coulisseau (6).

2. Entraînement selon la revendication 1, **caractérisé** en ce que la came de commande (23) est formée par un élément amovible (24) fixé sur le chariot de commande (9).

3. Entraînement selon la revendication 1 ou 2, **caractérisé** en ce que la came de commande (23) est montée en position réglable sur le chariot de commande.

4. Entraînement selon la revendication 3, **caractérisé** en ce que la possibilité de réglage de la came de commande (23) sur le chariot de commande (9) est réalisée au moyen d'un guidage rectiligne (24), disposé obliquement par rapport audit guidage fixe, et de moyens de fixation (26) susceptibles d'être libérés.

5. Entraînement selon la revendication 3, **caractérisé** en ce que la possibilité de réglage de la came de commande (23) est réalisée au moyen d'un parallélogramme de bras sur le chariot de commande et de moyens de fixation (26) susceptibles d'être libérés.

6. Entraînement selon la revendication 3, **caractérisé** en ce que la possibilité de réglage de la came de commande (23) est réalisée au moyen d'une paire de surfaces biaises appliquées l'une contre l'autre, dont l'une se trouve sur l'élément (24) formant la came (23) et l'autre sur le chariot de commande (9), et de moyens de fixation (26) susceptibles d'être libérés.

7. Utilisation multiple d'un entraînement selon au moins une des revendications 1 à 6, **caractérisée** en ce que des leviers coudés (18), en nombre égal au nombre de postes, sont montés sur paliers sur un axe commun (19) et en ce qu'un même nombre de cames de commande (23) est prévu sur un chariot de commande commun (9).
